# EUROPÄISCHE PATENTSCHRIFT

(11) **EP 0 080 553 B1**
(45) Veröffentlichungstag und Bekanntmachung des Hinweises auf die Patenterteilung: **06.04.1988**
(21) Anmeldenummer: 82106763.4
(22) Anmeldetag: 27.07.1982
(51) Int. Cl.: H01P 1/203, H01P 5/18

(54) **Streifenleitungsfilter**
Stripline filter
Filtre du type ligne à bande

(30) Priorität: 27.11.1981 DE 3147055
(43) Veröffentlichungstag der Anmeldung: 08.06.1983
(73) Patentinhaber: ANT Nachrichtentechnik GmbH, D-71522 Backnang (DE)
(72) Erfinder: Hübler, Bodo-Hagen, Ing.grad., D-7150 Backnang (DE)

(56) Entgegenhaltungen:
- DE-A- 1 926 501
- DE-A- 2 202 595
- GB-A- 579 414
- US-A- 3 451 015
- US-A- 3 659 205
- IEEE TRANS. ON MICROWAVE THEORY & TECHNIQUES, Band MTT-26, Nr. 4, April 1978, Seiten 225-231, New York, USA, S. REHNMARK: "Meander-folded coupled lines"
- 1980 IEEE MTT-S INTERNATIONAL MICROWAVE SYMPOSIUM DIGEST, 1980, Seiten 141-143, New York, USA, M. MAKIMOTO et al.: "Bandpass filters using parallel coupled strip-line stepped impedance resonators"
- MICROWAVE JOURNAL, Band 20, Nr. 6, Juni 1977, Seiten 109-110, Deaham, USA, V. RIZZOLI: "Analysis and design of microstrip DC blocks"
- FREQUENZ, Band 34, Nr. 3, März 1980, Seiten 78-89, Berlin, DE., H. FECHNER: "Cauerparameter-Bandpässe in Mikrostreifenleiter-Technik"
- 1980 IEEE MTT-S INTERNATIONAL MICROWAVE SYMPOSIUM DIGEST, 1980, Seiten 477-479, New York, USA, K. SHIBATA: "A spiral microwave directional coupler for MIC application"

## Beschreibung

Die vorliegende Erfindung betrifft ein Streifenleitungsfilter nach dem Oberbegriff des Patentanspruchs 1.

Bei einem aus der US-A-3 659 205 bekannten Streifenleistungsfilter sind zur Abstimmung der Streifenleitungsresonatoren gesonderte Trimmkondensatoren vorgesehen. Wollte man außerdem mit der bekannten Filteranordnung höhere Anforderungen erfüllen und auch zu niedrigeren Arbeitsfrequenzen übergehen, so würden sich unzuträglich große Abstimmungen ergeben, wenn man die Verwendung zusätzlicher Trimm-Bauelemente vermeiden will.

Im Zusammenhang mit Tiefpaßfiltern ist es zur Reduzierung der Abmessungen bereits bekannt, in einem Streifenleitungsfilter enthaltene Leitungen mit der Wirkung von Induktivitäten zu falten, wobei die Abstände zwischen den Falten entweder so gewählt werden, daß die Falten ohne elektrischen Einfluß bleiben (GB-PS 579 414) oder daß die absichtlich gering gewählten Abstände bestimmte elektrische Wirkungen haben (DE-AS 1 926501).

Aus IEEE Trans. on Microwave Theory & Techniques, Band MTT-26, Nr. 4, April 1978, S. 225-231 ist es bekannt, einen Streifenleitungsrichtkoppler zu falten, um dessen Platzbedarf zu reduzieren.

Ein Streifenleitungsfilter, wie es einleitend dargelegt worden ist, geht aus der US-A-3 451 015 hervor. Bei diesem bekannten Streifenleitungsfilter verlaufen drei Streifenleitungsresonatoren so nebeneinander, daß sie nahezu auf ihrer ganzen Länge induktiv und/oder kapazitiv miteinander gekoppelt sind.

Der Erfindung liegt nun die Aufgabe zugrunde, ein Streifenleitungsfilter der eingangs genannten Art anzugeben, das möglichst geringe Abmessungen aufweist.

Erfindungsgemäß wird diese Aufgabe durch die Merkmale des Patentanspruchs 1 gelöst.

Zweckmäßige Ausführungen der Erfindung gehen aus den Unteransprüchen hervor.

Bei Streifenleitungsfiltern mit abgestimmten Streifenleitern als Resonatoren, welche über die gesamte Leitungslänge gekoppelt sind, besteht der Nachteil, daß die Abstände zwischen diesen Resonatoren relativ groß sein müssen (in der Regel größer als die Leiterbreite bei relativen Bandbreiten von weniger als 30 %). Bei großen Abständen sind die Streufelder, welche auf die Kopplung einwirken, entsprechend groß, so daß nicht angekoppelte Leitungsstücke weit entfernt angeordnet werden müssen.

Demgegenüber ist bei dem hier zugrundeliegenden Streifenleitungsfilter die Kopplung auf einen kleinen Teil der Resonatoren beschränkt, was zu kleinen Abständen im Kopplungsbereich führt mit geringen Streufeldern in der Nachbarschaft dieser Koppelzonen und damit besserer Platzausnutzung der Flächen neben den Koppelzonen (nicht angekoppelte Leitungen können näher an die Koppelzonen herangerückt werden). Außerdem wird es möglich, die Koppelstrukturen zu falten, da sich Koppelzonen ungefähr gleicher elektrischer Längen einander gegenüber liegen (bei großen Spaltbreiten würde die Differenz der elektrischen Längen zu groß).

Anhand der Zeichnungen werden drei Ausführungsbeispiele der Erfindung näher erläutert.

Die Figuren 1 und 3 zeigen die Leitungs- und Richtkopplerstrukturen je eines Filters als Dünnfilmschaltung auf einem 2" x 2" (5,08 cm x 5,08 cm) Keramiksubstrat,

die Fig. 5 eine ähnliche Anordnung auf einem 2,5" x 2,5" (6,35 cm x 6,35 cm) Bariumtetratitanatsubstrat und

die Figuren 2, 4 und 6 die zugehörigen Schaltbilder.

Das Streifenleitungsfilter nach den Fig. 1 und 2 für 222 MHz ist ein vierkreisiges Filter, dessen Resonatoren 1 bis 4 durch λ/4 lange Streifenleitungen gebildet werden, die wie auch bei den anderen Figuren von Massepotentialstreifen M ausgehen und als offene abgestimmte Leitungen mit der Länge einer viertel Wellenlänge bie einer Polfrequenz des Streifenleitungsfilters ausgebildet sind. Die Kopplung zwischen den Resonatoren 1 und 2 bzw. 3 und 4 wird dadurch erreicht, daß ein Teil der Resonatoren 1 und 2 bzw. 3 und 4 als Streifenleitungsrichtkoppler K12 bzw. K34 ausgelegt sind mit einem Wellenwiderstand Z. Die Kopplung zwischen den Resonatoren 2 und 3 übernimmt ein Streifenleitungsrichtkoppler K23 ebenfalls mit dem Wellenwiderstand Z. Die Resonatoren- und Streifenleitungsrichtkopplerstrukturen des gezeigten Streifenleitungsfilters sind mehrfach gefaltet. Das Streifenleitungsfilter benötigt keinen Abgleich, da die mechanischen Toleranzen der Dünnfilmschaltung so klein sind, daß deren Einfluß auf die elektrischen Eigenschaften unbedeutend bleibt. Wie bei den anderen Figuren ist die Eingangsklemme E bzw. die Ausgangsklemme A an einen Punkt zwischen den beiden Enden des ersten bzw. letzten Resonators angeschlossen. Die relative Bendbreite beträgt 27 % und die größte Teillänge (= Kopplerlänge) ist kleiner als λ/8. Die größte Kopplerbreite (= zwei Leiterbreiten plus Spaltbreite) ist kleiner als das Zweieinhalbfache der Leiterbreite eines Resonators. Das Streifenleitungsfilter nach den Fig. 3 und 4 ist als ebenfalls vierkreisiges Filter mit den Viertelwellenlängen- (λ/4-)Resonatoren 1' bis 4' ausgebildet und für 410 MHz geeignet. Die Kopplung zwischen den Resonatoren 2' und 3' wird dadurch erreicht, daß ein Teil der Resonatoren 2' und 3' als Streifenleitungsrichtkoppler K23' ausgelegt ist. Die Kopplung zwischen den Resonatoren 1' und 2' bzw. 3' und 4' übernehmen Streifenleitungsrichtkoppler K12' und K34' jeweils wieder mit dem Wellenwiderstand Z. Durch eine Umwegleitung UL und Streifenleitungsrichtkoppler K1 und K4 werden Dämpfungspole im Abstand von ± 70 MHz von der Mittenfrequenz erzeugt. Die relative Bandbreite beträgt 15 %. Die größte Kopplerlänge ist kleiner als λ/14. Die größte Kopplerbreite ist kleiner als das 2,6-fache der Leiterbreite eines Resonators.

Das Streifenleitungsfilter nach den Fig. 5 und 6 für 70 MHz ist ein sechskreisiges Streifenleitungsfilter auf einem Bariumtetratitanatsubstrat 2,5" x 2,5" (6,35 cm x 6,35 cm). Die Resonatoren 1*,.... 6* werden durch λ/4 lange Streifenleitungen gebildet. Die Kopplungen zwischen den Resonatoren werden dadurch gebildet, daß je ein Teil der Resonatoren als Streifenleitungsrichtkoppler K12*, K23*, K34*, K45*, K56* ausgelegt ist. Die relative Bandbreite beträgt 11 %, die größte Kopplerlänge ist kleiner als λ/22 und die größte Kopplerbreite kleiner als die zweifache Breite des Leiters eines Resonators.

## Patentansprüche

1. Streifenleitungsfilter, bestehend aus mindestens drei Streifenleitungsresonatoren, bei dem die Streifenleitungsresonatoren als Streifenleitungsrichtkoppler ausgebildete Abschnitte aufweisen, welche die Resonatoren paarweise über jeweils eine Leitungslänge, die kürzer als die Hälfte der Gesamtlänge der jeweiligen Streifenleitungsresonatoren ist, miteinander koppeln, und bei dem ferner die Streifenleitungsresonatoren (1, 2, 3, 4; 1', 2', 3', 4'; 1*, 2*, 3*, 4*) jeweils λ/4 lang sind, dadurch gekennzeichnet, daß jeweils ein zwischen zwei Streifenleitungsresonatoren angeordneter Streifenleitungsresonator mit dem einen benachbarten Streifenleitungsresonator über einen Streifenieitungsrichtkoppier (K12, K34; K23'; K12^{*}, K34^{*}, K56^{*}) im Bereich des einen seiner beiden Enden und mit dem anderen benachbarten Streifenieitungsresonator über einen Richtkoppler (K23; K12', K34'; K23*, K45*) im Bereich seines anderen Endes gekoppelt ist.

## Patentansprüche

2. Streifenleitungsfilter nach Anspruch 1, dadurch gekennzeichnet, daß die Breite der Streifenieitungsrichtkoppier (K12, K23, K34; K12', K23', K34'; K12*, K23*, K34*, K45*, K56*) Kleiner ist als das 2,6-fache der Breite der Leiterbahnen der verbleibenden Resonatorabschnitte (1, 2, 3, 4; 1', 2', 3', 4'; 1*, 2*, 3*, 4*, 5*, 6*).

3. Streifenleitungsfilter nach einem der vorangehenden Ansprüche, dadurch gekennzeichnet, daß der gegenseitige Abstand der beiden Leiter der Streifenleitungsrichtkoppler (K12, K23, K34; K12', K23', K34'; K12*, K23*, K34*, K45*, K56*) wesentlich kleiner als die Leiterbreite ist.

4. Streifenleitungsfilter nach Anspruch 3, dadurch gekennzeichnet, daß der Abstand zwischen den beiden Leitern der Streifenleitungsrichtkoppler (K12, K23, K34; K12', K23', K34'; K12*, K23*, K34*, K45*, K56*) kleiner als die holbe Leiterbreite ist.

5. Streifenleitungsfilter nach einem der vorangehenden Ansprüche, dadurch gekennzeichnet, daß die Streifenleitungsresonatoren (1, 2, 3, 4; 1', 2', 3', 4', 1*, 2*, 3*, 4*, 5*, 6*) wenigstens über eine Teillänge gefaltet sind.

6. Streifenleitungsfilter nach einem der vorhergehenden Ansprüche, dadurch gekennzeichnet, daß die Streifenleitungsrichtkoppler (K12, K23, K34; K12', K23', K34'; K12*, K23*, K34*, K45*, K56*) wenigstens über eine Teillänge gefaltet sind.

## Claims

1. Stripline filter comprising at least three stripline resonators wherein the stripline resonators include sections configured as stripline directional couplers which couple pairs of resonators together, each time over a length of line which is shorter than one-half the total length of the respective stripline resonators, the stripline resonators (1, 2, 3, 4; 1', 2', 3', 4'; 1*, 2*, 3*, 4*) each having a length of λ/4 characterized in that each stripline resonator disposed between two stripline resonators is coupled, in the region of one of its two ends, with the one adjacent stripline resonator via a stripline directional coupler (K12, K34; K23'; K12*, K34", K56*) and, in the region of its other end, via a directional coupler (K23; K12', K34'; K23*, K45*) with the other adjacent stripline resonator.

2. Stripline filter according to claim 1, characterized in that the width of the stripline directional couplers (K12, K23, K34; K12', K23', K34'; K12*, K23*, K34*, K45*, K56*) is less than 2.5 times the width of the conductor path of the remaining resonator sections (1, 2, 3, 4; 1', 2', 3', 4'; 1*, 2*, 3*, 4*, 5*, 6*).

3. Stripline filter according to one of the preceding claims, characterized in that the mutual distance between the two conductors of the stripline directional couplers (K12, K23, K34; K12', K23', K34'; K12*, K23*, K34*, K45", K56*) is substantially less than the conductor width.

4. Stripline filter according to claim 3, characterized in that the distance between the two conductors of the stripline directional couplers (K12, K23, K34; K12', K23', K34', K12*, K23*, K34*, K45*, K56*) is less than one-half the conductor width.

5. Stripline filter according to one of the preceding claims, characterized in that the stripline resonators (1, 2, 3, 4; 1', 2', 3', 4'; 1*, 2*, 3*, 4*, 5*, 6*) are folded over at least part of their length.

6. Stripline filter according to one of the preceding claims, characterized in that the stripline directional couplers (K12, K23, K34, K12', K23', K34', K12*, K23*, K34*, K45*, K56*) are folded over at least part of their length.

## Revendications

1. Filtre du type ligne à bande, constitué d'au moins trois résonateurs sous forme de lignes à bande, dans lequel les résonateurs présentent des tronçons réalisés comme des coupleurs directifs à lignes à bande, qui assurent le couplage des résonateurs entre eux, par paire, chaque fois sur une longueur de ligne qui est plus courte que la moitié de la longueur totale des résonateurs concernés, et dans lequel, en outre, les résonateurs (1, 2, 3, 4; 1', 2', 3', 4'; 1*, 2*, 3*, 4^{*}) possèdent chacun une longueur λ/4, caractérisé en ce qu'un résonateur disposé entre deux résonateurs est couplé à l'un de ces résonateurs voisins par un coupleur directif (K12, K34 ; K23'; K12*, K34*, K56*) dans la région de l'une de ses deux extrémités et est couplé à l'autre de ces résonateurs voisins par un coupleur directif (K23; K12', K34'; K23*, K45*) dans la région de son autre extrémité.

2. Filtre selon la revendication 1, caractérisé en ce que la largeur des coupleurs directifs (K12, K23, K34; K12', K23', K34'; K12*, K23*, K34*, K45*, K56^{*}) est inférieure à 2,6 fois la largeur des conducteurs à bande des tronçons de résonateur restants (1, 2, 3, 4; 1', 2', 3', 4'; 1*, 2*, 3*, 4*, 5*, 6*).

3. Filtre selon une des revendications précédentes, caractérisé en ce que la distance entre les deux conducteurs des coupleurs directifs (K12, K23, K34; K12', K23', K34'; K12^{*}, K23*, K34*, K45*, K56*) est nettement inférieure à la largeur des conducteurs.

4. Filtre selon la revendication 3, caractérisé en ce que la distance entre les deux conducteurs des coupleurs directifs (K12, K23, K34; K12', K23', K34'; K12*, K23*, K34*, K45*, K56*) est plus petite que la moitié de la largeur des conducteurs.

5. Filtre selon une des revendications précédentes, caractérisé en ce que les résonateurs (1, 2, 3, 4; 1', 2', 3', 4'; 1*, 2*, 3*, 4*, 5*, 6^{*}) sont pliés sur une partie au moins de leur longueur.

6. Filtre selon une des revendications précédentes, caractérisé en ce que les coupleurs directifs (K12, K23, K34; K12', K23', K34'; K12*, K23*, K34*, K45*, K56*) sont pliés sur une partie au moins de leur longueur.
